# EUROPÄISCHE PATENTSCHRIFT

(11) **EP 3 860 763 B1**
(45) Veröffentlichungstag und Bekanntmachung des Hinweises auf die Patenterteilung: **23.07.2025**
(21) Anmeldenummer: 19779827.5
(22) Anmeldetag: 26.09.2019
(51) Int. Cl.: B02C 4/28

(54) **AUFGABEVORRICHTUNG MIT DOSIERORGAN FÜR EINE ROLLENPRESSE**
FEEDING DEVICE WITH A DOSING ELEMENT FOR A ROLLER PRESS
DISPOSITIF D'ALIMENTATION AVEC UN ÉLÉMENT DE DOSAGE POUR UNE PRESSE À ROULEAUX

(30) Priorität: 01.10.2018 DE 202018105629 U
(43) Veröffentlichungstag der Anmeldung: 11.08.2021
(73) Patentinhaber: KHD Humboldt Wedag GmbH, 51149 Köln (DE)
(72) Erfinder: BRENDLER, Dieter, 51465 Bergisch Gladbach (DE); HACHENBERG, Niko, 51491 Overath (DE)
(86) Internationale Anmeldenummer: PCT/EP2019/075985
(87) Internationale Veröffentlichungsnummer: WO 2020/069955

(56) Entgegenhaltungen:
- DE-A1- 4 226 182
- DE-B4- 10 233 811
- DE-U1- 202010 009 151

## Beschreibung

Die Erfindung betrifft eine Aufgabevorrichtung zur Aufgabe von sprödem Mahlgut auf einen zwischen zwei Walzen einer Rollenpresse ausgebildeten Walzenspalt, aufweisend einen Gutaufgabeschacht oberhalb des Walzenspalts und ein Dosierorgan mit einem Dosierkörper zur Dosierung des aus dem Gutaufgabeschacht tretenden und zum Walzenspalt strömenden Stroms von sprödem Mahlgut, wobei der Dosierkörper eine untere Begrenzungsfläche aufweist, die einen Zwischenraum zwischen dem Dosierkörper und der Walzenoberfläche einer ersten der beiden Walzen für den Durchtritt des spröden Mahlguts festlegt.

Rollenpressen (Hochdruckwalzenpressen) werden eingesetzt, um körniges sprödes Mahlgut, beispielsweise im Zementherstellungsprozess in einem Drehrohrofen aus Zementrohmehl gesinterten Zementklinker, in dem Walzenspalt zwischen zwei sich zueinander gegensinnig drehenden Walzen dieser Rollenpresse (Hochdruckwalzenpresse) durch Gutbettbeanspruchung unter hohem Druck zu zerkleinern. Dabei ist in der Regel eine der beiden Walzen als Festwalze ausgebildet, die gegen den Maschinenrahmen abgestützt ist, während die andere Walze als Loswalze ausgebildet ist. Die Loswalze ist typischerweise über zugehörige Lagerböcke gegen Hydraulikzylinder eines hydropneumatischen Systems abgestützt, durch das die Walzenpresskraft aufgebracht wird.

Nicht bei jeder Aufgabemenge pro Zeiteinheit auf den oberen Bereich des Walzenspalts und auch nicht bei jeder beliebigen Beaufschlagungsverteilung auf den Walzenspalt entlang seiner Längserstreckung, die als Richtung mit der durch die Drehachsen der Walzen (im Ruhezustand) gegebenen axialen Erstreckung der Rollenpresse übereinstimmt, werden jedoch die angestrebte effektive Gutbettzerkleinerung erzielt und ein problemfreier Betrieb der Rollenpresse gewährleistet. Nachteilig ist etwa, wenn es durch Ungleichverteilungen bei den Partikeln des in den Walzenspalt durch Schwerkraft und vor allem aufgrund von Reibung eingezogenen Mahlguts im Gutbett zu lokal unterschiedlichen Krafteinwirkungen auf die Walzen und in Folge davon zu temporären Schiefstellungen der Loswalze kommt. Der Walzenspalt klafft dabei in dem Sinne auf, dass die Walzenoberflächen im Walzenspaltbereich bzw. die Rotationsachsen der Walzen nicht mehr parallel verlaufen. Dabei kommt es nicht nur zu unterschiedlicher Zerkleinerungseffektivität entlang des aufklaffenden Walzenspaltes, sondern auch zu nachteilig hoher Belastung der Lager und Anpresszylinder der Loswalze. Zu den Problemen im Guteinzugsverhalten aufgrund nachteiliger, insbesondere asymmetrischer, Beschickung des Walzenspalts tritt im genannten Falle des als Zementklinker gegebenen Mahlguts ferner hinzu, dass unter dem hohen Druck im Gutbett die Klinker teilweise zu agglomeriertem Material, sogenannten Schülpen, verpresst werden. Diese lassen sich zwar problemlos im weiteren Prozess weiterverarbeiten, jedoch wird gleichzeitig Luft, die ursprünglich im Schüttgut enthalten war, aus dem Gutbett herausgepresst. Entgegen der Materialstromrichtung entweicht damit Luft aus dem Bereich der Gutbettbeanspruchung im Walzenspalt und lockert auf dem Weg nach oben das Mahlgut im Einzugsbereich der Walzen auf. Insbesondere wenn sich im Einzugsbereich eine hohe Materialsäule gebildet hat, ist dies hinsichtlich Materialeinzug, Durchsatz und Zerkleinerungsgrad nachteilig.

Für eine kontrolliertere Aufgabe des Mahlguts auf den oberen Bereich des Walzenspalts der Rollenpresse ist es beispielsweise aus den Druckschriften DE 33 05 339 A1 und DE 102 33 811 B4 bekannt, einen Gutaufgabeschacht zu verwenden, in dessen oben angeordnete Guteintrittsöffnung Mahlgut in einer geeignet voreingestellten Menge pro Zeiteinheit eingegeben wird, das unten durch eine Gutaustrittsöffnung in einer geometrisch vorbestimmten Weise zur Beschickung des Walzenspalts freigegeben wird. Gattungsgemäß wird der Gutaufgabeschacht oberhalb des Walzenspalts angeordnet, so dass das Mahlgut schwerkraftbewirkt in einer insbesondere von der Form des Gutaufgabeschachtes und seiner Höhe über den Walzen bedingten Weise in den Einzugsbereich des Walzenspalts strömt. Aus der Druckschrift DE 20 2010 009 151 U1 ist ein Beispiel für eine besondere geometrische Gestaltung der Austrittsöffnung des Gutaufgabeschachts bekannt, mit der eine unter den dort genannten Aspekten - nämlich Vermeidung von Rollenvibrationen und Vergleichmäßigung des Verschleißes der Walzenoberflächen und Lager - vorteilhafte Vergleichmäßigung der Beaufschlagung entlang des Walzenspalts, insbesondere eine Vermeidung eines übergroßen Mengenanteils an aufgegebenem Mahlgut in der axialen Mitte des Walzenspalts erreicht werden. Hierzu weist die untere Öffnung des Gutaufgabeschachts eine sich zur axialen Mitte hin verjüngende Form auf.

Aus beispielsweise der Patentschrift DE 102 33 811 B4 ist bekannt, den Gutaufgabeschacht zwar oberhalb, aber nicht in vertikaler Richtung genau über dem Walzenspalt, sondern seitlich, also quer zur axialen Richtung des Walzenspalts verschoben, anzuordnen. Dadurch wird das Mahlgut zumindest überwiegend auf Seiten einer der beiden Walzen auf die Rollenpresse aufgegeben, wodurch die aus dem Gutbett gepresste Luft besser an einem Großteil des Materialstroms vorbei noch oben entweichen kann.

Zu einer weiteren Verbesserung der Effektivität der Gutbettzerkleinerung und des Mahlbetriebs der Walzen durch Steuerung des Mahlgutstroms für die Aufgabe auf die Rollenpresse ist ferner bekannt, eine Dosierung des aus dem Aufgabeschacht tretenden Stroms an zu mahlendem Mahlgut vorzunehmen. Teils wurden dafür Dosierorgane im Gutaufgabeschacht vorgeschlagen - beispielsweise in der Druckschrift DE 33 05 339 A1, in der eine regelbare, dreh- und / oder schwenkbare Dosierzunge im Inneren des Aufgabeschachtes gelehrt wird, wo sie allerdings einem starken Verschleiß ausgesetzt ist.

Als zur Dosierung noch besser geeignet haben sich Dosierorgane erwiesen, die in Materialstromrichtung nach dem Gutaufgabeschacht und vor dem Walzenspalt angeordnet sind. So offenbart die Patentschrift DE 102 33 811 B4 nach dem seitlich versetzten Gutaufgabeschacht einen beweglichen, höhenverstellbaren Dosierschieber. Dieser ist im Wesentlichen plattenartig geformt und bildet zwischen seiner Unterkante bzw. Unterseite einerseits und der Walzenoberfläche der einen Walze andererseits einen spaltartigen Zwischenraum derart aus, dass der aus dem Gutaufgabeschacht nach unten austretende Mahlgutstrom durch diesen Zwischenraum strömen muss. Durch Absenken bzw. Anheben des Dosierschiebers werden der Mahlgutstrom in der Menge pro Zeiteinheit und also die dem in Stromrichtung folgenden Walzenspalt zugeführte Gutaufgabemenge geeignet reduziert bzw. vergrößert. Eine vergleichbare Vergrößerung bzw. Verkleinerung einer entsprechenden Durchtrittsfläche für den aufzugebenden Mahlgutstrom wird nach Lehre der Druckschrift DE 42 26 182 A1 durch verstellbare bzw. verschwenkbare Dosierklappen erreicht, die am unteren Ende des Gutaufgabeschachtes angeordnet sind.

Während die räumliche axiale Mengenverteilung des auf den Walzenspalt aufzugebenden spröden Mahlguts zwar durch eine entsprechende Größen- und Formgestaltung sowie Anordnung des Gutaufgabeschachts in einem ersten Schritt vorgeprägt ist, ist die Durchflussmenge, also die dem Walzenspalt zugeführte Menge an Mahlgut pro Zeiteinheit, typischerweise nur grob voreinstellbar und bedarf in der Regel der beschriebenen, an den Betriebsverlauf angepassten, gesteuerten oder sogar geregelten Dosierung. Die aus dem Stand der Technik bekannten Dosierorgane mit den oben genannten Dosierklappen oder Dosierschiebern als Dosierkörper verändern jedoch im allgemeinen die Mengenverteilung des aufzugebenden Mahlguts axial entlang des Walzenspalts, wobei der entsprechende Einfluss innerhalb gewisser Grenzen auch abhängig ist von der Stellung der Dosierklappe bzw. des Dosierschiebers, weshalb dies also nicht ohne Weiteres und in hinreichendem Maße durch eine vorab veränderte Geometrie des Gutaufgabeschachtes ausgeglichen werden kann. Die bekannte Grundform dieser Dosierkörper ist so geartet, dass pro Stellung des Dosierorgans zwischen der Unterkante des Dosierkörpers (Dosierschieber, -klappe) und der korrespondierenden Walzenoberfläche ein über die axiale Längserstreckung gleichbleibender Abstand gegeben ist. Es hat sich gezeigt, dass es durch die Dosierung mit so gearteten Dosierorganen zu einer Veränderung der Mengenverteilung entlang des Walzenspalts dahingehend kommt, dass an den axialen Enden relativ mehr und in der axialen Mitte relativ weniger Mahlgut auf den Walzenspalt aufgegeben wird als ohne Dosierung. Hierdurch kommt es im Betrieb der Rollenpresse zu einer Reihe von Nachteilen: Die Randbereiche der Rollen werden insbesondere in Hinsicht auf Verschleiß stark belastet, die Krafteinwirkung auf die üblicherweise an den axialen Enden des Walzenspalts vorgesehenen Begrenzungselemente, die einen axialen Austritt von Mahlgut aus dem Walzenspalt verhindern sollen, ist erhöht und die damit gegebene ungleichmäßigere Verteilung entlang des Walzenspalts, verstärkt noch durch zufällige temporäre Asymmetrien bei der Beaufschlagung der beiden axialen Endbereiche des Walzenspalts, erhöht die Wahrscheinlichkeit der oben beschriebenen nachteiligen Schiefstellungen der Walzen zueinander.

Aufgabe der Erfindung ist es daher, eine Aufgabevorrichtung der eingangs genannten Art zur Aufgabe von sprödem Mahlgut auf den zwischen den zwei Walzen der Rollenpresse ausgebildeten Walzenspalt anzugeben, bei der die genannten Nachteile des Standes der Technik überwunden oder zumindest verringert werden.

Die erfindungsgemäße Aufgabe wird durch eine Aufgabevorrichtung zur Aufgabe von sprödem Mahlgut auf einen zwischen zwei Walzen einer Rollenpresse ausgebildeten Walzenspalt mit den Merkmalen des Anspruchs 1 gelöst. Weitere vorteilhafte Ausgestaltungen sind in den Unteransprüchen zu Anspruch 1 angegeben.

Nach der Erfindung ist also vorgesehen, dass die untere Begrenzungsfläche des Dosierkörpers an je einem auf die Längserstreckung des Walzenspalts bezogen äußeren Abschnitt vorspringend ist, so dass im Bereich dieser beiden äußeren Abschnitte der Zwischenraum zwischen dem Dosierkörper und der Walzenoberfläche der ersten Walze enger ist als der Zwischenraum zwischen dem Dosierkörper und der Walzenoberfläche der ersten Walze im Bereich des zwischen den beiden äußeren Abschnitten gelegenen mittleren Abschnitts der unteren Begrenzungsfläche des Dosierkörpers. Der Dosierkörper als Teil des Dosierorgans, das neben dem Dosierkörper typischerweise auch einen Mechanismus zur Verstellung des Dosierkörpers sowie einen Antrieb oder eine manuelle Verstellvorrichtung umfasst, bildet durch seine Beabstandung von einer der beiden Walzen, (erste Walze) einen Zwischenraum, durch den das aus der Gutaustrittsöffnung des Gutaufgabeschachts strömende Mahlgut auf seinem Weg zum Walzenspalt hindurchtritt. Gattungsgemäß ist der Dosierkörper des Dosierogans in seiner Lage verstellbar, so dass die Größe des Zwischenraums und damit die Menge des pro Zeiteinheit hindurchtretenden Mahlguts verändert bzw. gesteuert werden kann. Der besagte Zwischenraum erstreckt sich in Längsrichtung des Walzenspalts, also in axialer Richtung (stets bezogen auf die aus dem Ruhemodus der Rollenpresse resultierende Angabe der axialen Richtung), über die gesamte Länge des Dosierkörpers, wobei dieser aus Symmetriegründen vertikal direkt oberhalb des Walzenspalts angeordnet sein kann oder wie auch der Gutaufgabeschacht seitlich in Richtung zur ersten Rolle versetzt sein kann wegen der oben beschriebenen, insbesondere einen störungsfreien Abzug ausgepresster Luft aus dem Mahlgut betreffenden Vorteile.

Die erfindungsgemäße Form des Dosierkörpers kann vereinfacht so beschrieben werden, dass der Dosierkörper unten, also auf seiner zur ersten Walze hin orientierte Seite, jeweils im - formuliert bezogen auf seine Längserstreckung - äußeren Bereich nach unten verlängert ist. Er weist dort also nach unten vorspringende Teilbereiche (kurz: Teile) auf, in denen der Abstand zur Walzenoberfläche der ersten Walze in einer normalen, d.h. zum Dosierungsvorgang geeigneten Stellung des Dosierkörpers geringer ist als im mittleren Bereich, womit hier der gesamte Bereich zwischen diesen beiden äußeren Teilbereichen bezeichnet wird. Bezogen auf die untere Begrenzungsfläche bzw. Unterseite des Dosierungskörpers weist diese also drei Abschnitte, zwei äußere und einen mittleren Abschnitt auf, wobei die äußeren Abschnitte so vorspringend sind, dass jeder geometrische Punkt auf der unteren Begrenzungsfläche im Bereich des mittleren Abschnitts weiter entfernt von der Oberfläche der ersten Walze ist, als jeder Punkt auf den äußeren Abschnitten von der Walzenoberfläche entfernt ist. Im Sinne dieser Entfernungen - und nicht notwendig im Sinne eines Volumeninhaltes - ist der Zwischenraum im Bereich der äußeren Abschnitte der unteren Begrenzungsfläche enger als der Zwischenraum zwischen dem Dosierkörper im mittleren Bereich und der Walzenoberfläche der ersten Walze im Bereich des mittleren Abschnitts. Dabei wird der gesamte und als solcher zusammenhängende Zwischenraum zwischen dem Dosierkörper und der Walzenoberfläche der ersten Walze aufgefasst als zusammengesetzt aus drei Teilen, nämlich den beiden Zwischenräumen in den äußeren Bereichen des Dosierkörpers mit den vorspringenden Teilen, gegeben durch die äußeren Abschnitte der unteren Begrenzungsfläche, und dem Zwischenraum im mittleren Bereich. Nicht notwendig besteht dabei innerhalb eines solchen Abschnitts eine konstante Entfernung zur Walzenoberfläche, also eine konstante Zwischenraumhöhe bzw. -öffnungsweite. Angemerkt sei, dass gerade bei plattenförmigen Dosierschiebern als Dosierkörper die untere Begrenzungsfläche bzw. Unterseite auch als vergleichsweise schmale Fläche (untere Stirnseite) ausfallen und in diesem Sinne auch als untere Kante bzw. Unterkante bezeichnet werden kann. Im typischen Fall ist der Dosierkörper in Bezug auf sein Profil an der Unterseite symmetrisch bezüglich einer vertikalen Mittelebene, jedoch kann, etwa zum gezielten Ausgleich einer von der Ausgestaltung des speziellen Gutaufgabeschachtes bedingten Asymmetrie hinsichtlich der Gutaufgabe auf den Walzenspalt, der eine vorspringende äußere Abschnitt der unteren Begrenzungsfläche des Dosierkörpers größer gestaltet werden als der andere - bezogen auf seine Ausdehnung in axialer Richtung und / oder auf seine Erstreckung vertikal quer zur axialen Richtung, also korrespondierend zu einer stärker verminderten Höhe bzw. Öffnungsweite des dortigen Zwischenraumes.

Das erfindungsgemäße Profil des unteren Bereiches des Dosierkörpers bedingt durch die in Richtung des Abstandsvektors gegebene Verengung der Durchtrittsfläche für den Mahlgutstrom in den äußeren Bereichen im Vergleich zum Zwischenraum im mittleren Abschnitt, dass der Mahlgutstrom im Bereich der äußeren Abschnitet im Vergleich zum mittleren Abschnitt relativ verringert ist. Es gelangt im Betrieb der Rollenpresse daher weniger Mahlgut zu den axial äußeren Bereichen des Walzenspalts und mehr Mahlgut zu dessen mittlerem Bereich, als dies beim Einsatz von den bekannten, einen Zwischenraum mit gleichmäßiger Öffnungsweite festlegenden Dosierkörpern ohne die erfindungsgemäße Profilbildung, ohne die äußeren vorspringenden Teile des Dosierkörpers, der Fall wäre. Hierdurch werden eine Entlastung der äußeren Randzonen der Walzen (insbesondere hinsichtlich Verschleiß) und eine geringere Einwirkung von Mahlgut in Richtung der Längserstreckung des Walzenspalts auf gewöhnlich vorhandene Begrenzungsmittel an den Enden des Walzenspalts (zur Verhinderung dortigen Materialaustritts) erreicht. Insbesondere in Kombination mit einer durch die Geometrie des Aufgabeschachts schon geeignet voreingestellten Mengenverteilung des in den Walzenspalt aufzugebenden Mahlguts über die axiale Erstreckung des Walzenspalts hat sich ferner eine Abnahme der Häufigkeit an nachteiligen, oben beschriebenen Schiefstellungsvorgängen der Loswalze gezeigt. Überraschend hat sich gezeigt, dass der Effekt dieser Schonung der axial äußeren Bereiche der Rollenpresse und des störungsfreieren Walzenbetriebes für jede Position des Dosierungskörpers, d.h. jeden erreichten Dosierungsgrad, innerhalb der Grenzen der für die Praxis üblicherweise erforderlichen Dosierungsgrade, in beachtlichem Ausmaß eintritt.

Da bei der typischen Dosierfunktion kein Mahlgut um den Dosierkörper herum, sondern nur durch den Zwischenraum zwischen Dosierkörper und Walzenoberfläche der ersten Mahlwalze strömen soll, erstreckt sich in bevorzugter Ausführung der Dosierkörper in seiner in axialer Richtung gegebenen Ausdehnung über die ganze Länge des Walzenspalts. In vorteilhafter Ausführungsform der Erfindung ist dann vorgesehen, dass jeder der beiden vorspringenden äußeren Abschnitte der unteren Begrenzungsfläche des Dosierkörpers sich in Richtung der Längserstreckung des Walzenspalts von dem jeweiligen Ende des Dosierkörpers zur Mitte hin über eine Länge von bis zu 25 % der Gesamtlänge des Dosierkörpers erstreckt. Diese Angabe ist darauf bezogen, dass die Enden des Dosierkörpers je in einer zu der durch die Rotationsachsen der Walzen verlaufenden horizontalen Ebene senkrechten Ebene, die je an einem Ende des Walzenspalts und senkrecht zu diesem verläuft, liegen. Darüber etwaig noch hinaus stehende Teile am Dosierkörper, insbesondere in dessen oberen Bereich, können zwar bestehen (beispielsweise mit Halterungsfunktion), sind aber für die obige Erstreckungsbeschreibung unbeachtlich. In einem symmetrischen Grenzfall kann also bei dieser Ausführungsform die Länge eines jeden äußeren Abschnitts ein Viertel der Gesamtlänge des Dosierkörpers in seiner Längserstreckung und die Länge des mittleren Abschnittes mithin die Hälfte der Gesamtlänge betragen.

In weitergehender vorteilhafter Ausführungsform des Erfindungsgegenstands hat sich überraschend gezeigt, dass für typische Mahlszenarien mit Rollenpressen, bei denen Zementklinker druckbeansprucht wird, die genannten vorteilhaften Effekte besonders ausgeprägt sind und gleichzeitig ein wirtschaftlicher Durchsatz an Mahlgut realisiert ist, wenn jeder der beiden vorspringenden äußeren Abschnitte der unteren Begrenzungsfläche des Dosierkörpers sich in Richtung der Längserstreckung des Walzenspalts von dem jeweiligen Ende des Dosierkörpers zur Mitte hin über eine Länge von bis zu 10 % der Gesamtlänge des Dosierkörpers erstreckt.

In einer Ausführungsform der Erfindung ist das Dosierorgan gegeben ist als ein Schieber-Dosierorgan, wobei der Dosierkörper als ein im Wesentlichen plattenförmiger Dosierschieber vorliegt, oder das Dosierorgan ist gegeben als ein Klappen-Dosierorgan, wobei der Dosierkörper als eine im Wesentlichen plattenförmige Dosierklappe vorliegt. Ein Dosierschieber ist dadurch gekennzeichnet, dass er manuell oder typischerweise durch mit einem maschinellen Antrieb einen Freiheitsgrad für Translationsbewegungen aufweist. Beispielsweise kann er in vertikaler Richtung hoch und runter bewegt werden, so dass sich die Öffnungsweite des Zwischenraums zwischen Dosierkörper und Walzenoberfläche entsprechend vergrößert oder verkleinert. Eine Dosierklappe ist dadurch gekennzeichnet, dass sie durch Drehbewegung drehbar bzw. verschwenkbar ist und ebenfalls die Öffnungsweite des Zwischenraums entsprechend variiert. Die jeweilige Verstellmechanik und ggf. ein diesbezügliches Getriebe sind dem Fachmann aus der Praxis der Aufgabevorrichtungen mit herkömmlich gestalteten Dosierschiebern bzw. Dosierklappen, des Näheren aus Teilen des eingangs beschriebenen Standes der Technik, gut bekannt. Die Bewegung der Dosierklappen bzw. -schieber kann in Abhängigkeit von der Mahleffektivität und -qualität gesteuert oder geregelt werden. Auch können bei Dosierorganen im Wesentlichen plattenförmige Dosierkörper eingesetzt werden, die sowohl eine translatorische als auch eine rotatorische Bewegung zulassen. Die Kennzeichnung der Dosierkörper in dieser Ausführungsform als im Wesentlichen plattenförmig bezieht sich auf die flächige und flache Grundform des Dosierkörpers mit schmaler unterer Begrenzungsfläche bzw. -kante. Die erfindungsgemäß vorliegenden nach unten vorspringenden Verlängerungsteile bzw. -bereiche sind dann ebenfalls plattenförmig. Neben technisch unbeachtlichen Abweichungen von einer idealen Plattenform kann der Dosierkörper insbesondere im oberen Bereich, nicht jedoch in den Verlängerungsbereichen, zu seiner Grundform noch von der Plattenform abweichende Funktionselemente, insbesondere zur Halterung und für die Antriebsmechanik, aufweisen.

Das Profil der unteren Begrenzungsfläche des Dosierkörpers bestimmt die Geometrie des Zwischenraumes zwischen Dosierkörper und Walzenoberfläche und beeinflusst damit den Mahlgutstrom in seiner Charakteristik in axialer Längserstreckung, also in etwa quer zur mittleren Stromrichtung. Für den Fall, dass der Dosierkörper als Schieber oder als Klappe, also mit einer plattenförmigen Grundform, vorliegt, sind in weiteren Ausgestaltungen des Erfindungsgegenstands unter anderem folgende vorteilhafte Alternativen gegeben.

In einer ersten Alternative verläuft die untere Begrenzungsfläche des Dosierkörpers im Bereich der beiden vorspringenden äußeren Abschnitte, bezogen auf eine gedachte vertikale Ausrichtung des Dosierkörpers, im Wesentlichen parallel zur horizontalen Mittelebene der beiden Walzen. Die genannte vertikale Ausrichtung des Schiebers bzw. der Klappe, in der die plattenförmige Grundform mit der unteren Begrenzungsseite senkrecht nach unten gerichtet ist, zeigt hierbei keine technische Funktion an und braucht im Betrieb nicht tatsächlich verwirklicht zu sein, sondern dient als zumindest gedachte Position als geometrischer Bezug für die Angabe der genannten Parallelität. Bei Schiebern kann diese in jeder Stellung verwirklicht sein, bei Klappen ändert sich die räumliche Lage der ebenen Unterseite durch Verschwenkung. Implizit ist damit jedenfalls vorausgesetzt, dass die Unterseite des Dosierkörpers zumindest in den äußeren Abschnitten eben ist. Die genannte horizontale Mittelebene ist dadurch bestimmt, dass in ihr die Rotationsachsen der beiden Walzen liegen. Der Verlauf ist insofern im Wesentlichen parallel, als beispielsweise abgerundete Übergänge im stufenartigen Verlauf der unteren Begrenzungsfläche dabei unbeachtlich sind. Im Falle einer Dosierklappe ist bei Verschwenkung außerhalb einer vertikalen Position dann die untere Profillinie, die sich durch mittigen Längsschnitt durch die Platte ergibt, im Bereich der äußeren Abschnitte parallel zur horizontalen Mittelebene der beiden Walzen. Die untere Begrenzungsfläche bzw. Profillinie des Dosierkörpers im mittleren Bereich kann typischerweise ebenfalls als Gerade parallel verlaufen, aber auch beispielsweise stromseitig im Längsverlauf symmetrisch konkav gekrümmt sein, so dass die größte Öffnungsweite des Zwischenraums in der axialen Mitte gegeben ist. Die erste Alternative erlaubt insbesondere eine einfache Fertigung des Dosierkörpers.

Eine zweite Alternative ist dadurch charakterisiert, dass die untere Begrenzungsfläche des Dosierkörpers im Bereich der beiden vorspringenden äußeren Abschnitte jeweils zu den äußeren Enden des Dosierkörpers hin abfallend verläuft, so dass in diesem Bereich der Abstand zwischen der unteren Begrenzungsfläche des Dosierkörpers und der Walzenoberfläche der ersten Walze jeweils nach außen hin abnimmt. Vorteilhaft ist hierbei, dass der stufenartige Verlauf des Dosierkörpers in seinem Profil an der Unterseite etwas, aber nicht vollends, geglättet wird. Die Reduzierungswirkung auf den Mahlgutstrom entsteht entlang der Längserstreckung damit ebenfalls nicht durch einen einzigen ,Sprung', sondern nimmt im Bereich der äußeren Abschnitte nach außen hin zu. Dies kann, bezogen auf eine gedachte vertikale Stellung des Dosierkörpers, linear erfolgen oder durch einen entsprechenden Kurvenverlauf der zugehörigen Profillinie. Die Wahl zwischen den Alternativen und die spezifische Ausführung der zweiten Alternative wird der Fachmann im Einzelfall durch empirische Tests treffen.

In einer weiteren Ausführungsform des Erfindungsgegenstandes sind die durch die beiden vorspringenden äußeren Abschnitte der unteren Begrenzungsfläche des Dosierkörpers gegebenen vorspringenden Teile des Dosierkörpers beweglich mit dem restlichen Teil des Dosierkörpers verbunden. Die bewegliche Verbindung kann beispielsweise durch ein Scharnier gegeben sein. Wenn dieses auch mit einem hohen Widerstand schwergängig eingestellt sein muss, so erlaubt es doch bei außergewöhnlich starken und spitzenartigen Impulseinträgen im Bereich der Verlängerungsteile ein schwingendes Nachgeben dieser vorspringenden Teile, was eine schnelle Materialermüdung oder gar ein Abbrechen dieser Verlängerungen verhindert und dort auch den Verschleiß herabsetzt. Die vorspringenden Teile des Dosierkörpers sind für den Fachmann dadurch gegeben, dass er die Profillinie der Unterseite aus dem mittleren Bereich in natürlicher Weise, etwa glatt, nach außen hin fortsetzt, was zu einer gedachten Festlegung der vorspringenden Abschnitte bzw. Teile führt.

Um einer Bewegungskomponente von Mahlgutpartikeln in Richtung auf die axialen Enden des Walzenspalts entgegenzuwirken, kann durch eine geeignet gekrümmte bzw. gewölbte Ausführung der Verlängerungsteile des Dosierschiebers eine zumindest partielle Umlenkung dieser Bewegungsrichtung bewirkt werden. So ist es in einer Ausführungsform der Erfindung vorgesehen, dass die durch die beiden vorspringenden äußeren Abschnitte der unteren Begrenzungsfläche des Dosierkörpers gegebenen vorspringenden Teile des Dosierkörpers auf ihrer zum entgegenkommenden Strom des zwischen Gutaufgabeschacht und Dosierkörper strömenden spröden Mahlguts hin gelegenen Innenseite je einen konkav gewölbten Verlauf in Richtung der Längserstreckung des Walzenspalts zum jeweiligen Ende des Dosierkörpers hin aufweisen.

Im Falle eines plattenförmigen, nicht gewölbten Dosierschiebers oder einer plattenförmige Dosierklappe kann für Erreichung eines ähnlichen Effekts der Dosierkörper an seinen axialen Enden mit flügelartigen Leitblechen versehen sein. Diese sind jedoch auf die Begrenzung der Bewegungsfreiheit abzustimmen, die mit etwaig ohnehin an den axialen Enden des Walzenspalts angeordneten Seitenteilen zur Verhinderung des Materialaustritts vorgegeben ist.

Die Erfindung ist nicht darauf beschränkt, dass bei einer Rollenpresse (Hochdruckwalzenpresse) nur ein Gutaufgabeschacht und insgesamt oder pro Gutaufgabeschacht nur ein Dosierorgan eingesetzt werden. Die erfindungsgemäße Gestaltung des Dosierkörpers gilt dann für mindestens ein Dosierorgan bzw. mindestens einen Dosierkörper.

Erfindungsgemäß gestaltete Dosierkörper, bspw. Dosierschieber oder Dosierklappen, können ferner in einfacher Weise bei bestehenden Aufgabevorrichtungen für Rollenpressen nachgerüstet werden, bei denen bereits der gegebene Aufgabeschacht eine nachteilige asymmetrische Verteilung des Mahlguts längs des Walzenspalts, nämlich eine nachteilig große Menge in den axial äußeren Bereichen, bewirkt. Gegebenenfalls bereits verwendete Dosierklappen bzw. - schieber können gegen erfindungsgemäß gestaltete ausgetauscht oder im Fall des bisherigen Fehlens eines Dosierorgans ein erfindungsgemäß gestaltetes Dosierorgan nachgerüstet werden.

Die Erfindung wird anhand der folgenden Figuren näher erläutert. Es zeigen
- Fig. 1: eine schematische Querschnittskizze durch eine Rollenpresse mit einer erfindungsgemäßen Aufgabevorrichtung mit einem Dosierschieber,
- Fig. 2: einen erfindungsgemäßen Dosierkörper oberhalb einer Walze einer Rollenpresse,
- Fig. 3: eine Ausführungsform eines erfindungsgemäßen Dosierkörpers,
- Fig. 4: eine weitere Ausführungsform eines erfindungsgemäßen Dosierkörpers, und
- Fig. 5: eine schematische Querschnittskizze durch eine weitere Ausführungsform eines Dosierschiebers oberhalb der Walzen einer Rollenpresse.

In **Figur 1** wird schematisch in Querschnittsansicht eine erfindungsgemäße Aufgabevorrichtung 1 zur Aufgabe von sprödem Mahlgut 2 auf den Walzenspalt 3 einer Rollenpresse 4 dargestellt. Das Mahlgut 2 tritt oben durch eine Gutaufgabeöffnung in einen Gutaufgabeschacht 5 ein. Schwerkraft-bedingt und durch den Druck weiteren von oben aufgegebenen Mahlguts 2 bewegt sich das Mahlgut 2 nach unten aus der Gutaustrittsöffnung des Gutaufgabeschachts 5 und strömt in Richtung auf den Walzenspalt 3 zu einer ersten Walze 6, bevorzugt die Festwalze, oberhalb derer seitlich aus der Mitte versetzt der Gutaufgabeschacht 2 angeordnet ist. Der Strom des Mahlguts 2 kann dadurch dosiert werden, dass ein in der abgebildeten Ausführungsform als Dosierschieber 7 ausgebildeter Dosierkörper 8 eines Dosierorgans 9 nach oben oder unten verstellt wird. Der Strom des Mahlguts 2 passiert nämlich den Zwischenraum 10 zwischen der Oberfläche der ersten Walze 6 und dem Dosierschieber 7. Die Öffnungsweite dieses Zwischenraumes 10 stellt die Menge des pro Zeiteinheit hindurchströmenden Mahlguts 2 typischerweise steuernd oder regelnd ein.

Durch eine eingezeichnete Hilfslinie ist im unteren Bereich des Dosierschiebers 7 einer der nach erfindungsgemäßer Gestaltung nach unten vorspringenden Teile 11 des Dosierschiebers 7 angedeutet, bei dem die Öffnungsweite des Zwischenraums 10 kleiner ist als zwischen dem mittleren Bereich des Dosierschiebers 7 und der Oberfläche der ersten Walze 6, was zur beabsichtigten vorteilhaften Mengeverteilung des aufgegebenen Mahlguts 2 entlang des Walzenspalts 3 in seiner axialen, hier senkrecht zur Darstellungsebene verlaufenden Erstreckung, führt. Das Mahlgut 2 wird dann in den Walzenspalt 3 eingezogen und im Gutbett zwischen der ersten Walze 6 und der gegensinnig zu dieser rotierenden zweiten Walze 12, entsprechend bevorzugt die Loswalze, durch Druckbeanspruchung zerkleinert und ggf. agglomeriert, wobei etwaig aus dem Mahlgut 2 gepresste Luft zu einem Teil entgegen dem Materialstrom noch oben strömt, jedoch seitlich an dem Dosierorgan 9 und dem Gutaufgabeschacht 5 vorbei und beispielsweise in einen Entlüftungsschacht (nicht abgebildet).

Das Dosierorgan 9 mit dem Dosierkörper 7, 8 ist beispielsweise am Maschinenrahmen der Rollenpresse 4 befestigt und enthält eine Stellmechanik und typischerweise ein Getriebe (nicht eingezeichnet) zur Verstellung des Dosierkörpers 7, 8. Der Dosierkörper 7, 8 könnte auch am Gutaufgabeschacht 5 oder einem eigens dafür vorgesehenen Gestänge montiert sein. Ohne Änderung des schematisch abgebildeten Grundaufbaus der Anlage könnte der Dosierkörper 8 des Dosierorgans 9 auch als drehbewegliche bzw. verschwenkbare Dosierklappe 13 ausgeführt sein. An den axialen Enden des Walzenspalts 3 sind Abdeckelemente (nicht eingezeichnet) vorteilhaft, die einen noch vor der Druckbeanspruchung stattfindenden Austritt von Mahlgut 2 axial aus dem Walzenspalt 3 verhindern oder reduzieren.

In **Figur 2** ist in schematischer, räumlicher Schrägansicht ein Dosierkörper 8 einer erfindungsgemäßen Aufgabevorrichtung 1 dargestellt. Der durch Pfeile in seiner Bewegungsrichtung angedeutete Mahlgutstrom 2 tritt vom Gutaufgabeschacht 5 herkommend zwischen dem Dosierkörper 8 und der hier einzig abgebildeten ersten Walze 6 hindurch in Richtung Walzenspalt 3 (nicht abgebildet), der sich zum Betrachter hin anschließt. Für die Walze 6 ist deren (geometrische) Rotationsachse 14 eingezeichnet. Entsprechend der erfindungsgemäßen Gestaltung des Dosierkörpers 8 ist im Bereich des mittleren Abschnitts 15 der unteren Begrenzungsfläche 16 des Dosierkörpers 8 ein weiterer Zwischenraum 17 und im Bereich der äußeren Abschnitte 18 je ein engerer Zwischenraum 19 zur Walze 6 hin gegeben. Durch diese Gestaltung des Dosierkörpers 8 mit seinen vorspringenden Teilen 11 wird der Durchsatz an Mahlgut 2 im Bereich der äußeren Abschnitte 18 vorteilhaft reduziert. Die Länge der in der abgebildeten Ausführungsform gleich langen äußeren Abschnitte 18 in axialer Richtung beträgt jeweils bis zu 25 % der Gesamtlänge des Dosierkörpers 8, der sich hier über die gesamte Walzenspaltlänge erstreckt; (nicht maßstabsgerechte Abbildung).

**Figur 3** und **Figur 4** zeigen zwei erfindungsgemäße Ausführungsformen des Dosierkörpers 8 oberhalb der ersten Walze 6 in schematischer Skizze. Der Dosierkörper 8 kann als höhenvariierbarer Dosierschieber 7 oder drehbewegliche Dosierklappe 13 ausgeführt sein und hat dabei jeweils eine plattenartige Grundform. Seine sich in diesem Längsschnitt ergebende untere Profillinie setzt sich aus zwei äußeren Abschnitten 18 und einem mittleren Abschnitt 15 zusammen. Während in der Ausführungsform der **Figur 3** in den äußeren Abschnitten 18 ein konstanter Abstand A zur Oberfläche der Walze 6 gegeben ist, ist bei der Ausführungsform der **Figur 4** die untere Begrenzungsfläche 16 in den äußeren Abschnitten 18 nicht parallel zur horizontalen Mittelebene der Walzen 6, 12. Sie fällt stattdessen zu den äußeren, hier links und rechts befindlichen Enden des Dosierkörpers 8 hin ab. Die abgebildete Profillinie fällt linear ab. Dadurch nimmt der Abstand zwischen der unteren Begrenzungsfläche 16 und der Oberfläche der Walze 6 jeweils nach außen hin ab: *A₁ < A₂* , was eine nach außen hin zunehmende Reduzierungswirkung auf den Mahlgutstrom 2 hat.

In **Figur 5** ist eine schematische Querschnittsskizze durch eine weitere erfindungsgemäße Gestaltungsform des Dosierkörpers 8 dargestellt, wobei der Schnitt im unteren Bereich des Dosierkörpers 8 parallel zu der horizontalen Ebene erfolgt, die die Rotationsachsen 14 der beiden Walzen 6, 12 enthält. In dieser Draufsicht sind die darunter liegenden Walzen 6, 12 ebenso wie der zwischen ihnen ausgebildete Walzenspalt 3 mit eingezeichnet. Der Dosierkörper 8 zeigt in seinen äußeren Abschnitten 18 im Bereich der nach unten vorspringenden Teile 11 einen konkav gewölbten Verlauf 20 auf der zu dem vom Gutaufgabeschacht 5 herkommenden Mahlgutstrom 2 hingewandten Seite (also nicht der Unterseite 16), wobei das Mahlgut 2 zuvor aus dem Gutaufgabeschacht 5 getreten ist. Durch diese konkave Wölbung 20 der Verlängerungsteile wird eine Wirkung gegen ein etwaiges an den axialen Enden des oberen Walzenspaltsbereichs 3 stattfindendes Heraustreten von Mahlgut 2 erzielt. Die genaue Ausführung des konkav gewölbten Verlaufs 20 wird der Fachmann in Bezug auf eine in der Praxis häufig eingestellte, ggf. mittlere Einstellposition des Dosierkörpers 8 vornehmen.

**BEZUGSZEICHENLISTE**

| | | | |
|---|---|---|---|
| 1 | Aufgabevorrichtung | 14 | Rotationsachse |
| 2 | Mahlgut | 15 | mittlerer Abschnitt |
| 3 | Walzenspalt | 16 | untere Begrenzungsfläche |
| 4 | Rollenpresse | 17 | Zwischenraum (im Bereich des mittleren Abschnitts) |
| 5 | Gutaufgabeschacht | | |
| 6 | Walze (erste) | 18 | äußerer Abschnitt |
| 7 | Dosierschieber | 19 | Zwischenraum (im Bereich eines äußeren Abschnitts) |
| 8 | Dosierkörper | 20 | konkav gewölbter Verlauf |
| 9 | Dosierorgan | | |
| 10 | Zwischenraum (zwischen Dosierkörper 8 und Oberfläche der Walze 6) | | |
| 11 | vorspringender Teil | | |
| 12 | Walze (zweite) | A, A₁, A₂ | Abstand |
| 13 | Dosierklappe | | |

## Patentansprüche

1. Aufgabevorrichtung (1) zur Aufgabe von sprödem Mahlgut (2) auf einen zwischen zwei Walzen (6, 12) einer Rollenpresse (4) ausgebildeten Walzenspalt (3), aufweisend
- einen Gutaufgabeschacht (5) oberhalb des Walzenspalts (3), und
- ein Dosierorgan (9) mit einem Dosierkörper (8) zur Dosierung des aus dem Gutaufgabeschacht (5) tretenden und zum Walzenspalt (3) strömenden Stroms von sprödem Mahlgut (2), wobei der Dosierkörper (8) eine untere Begrenzungsfläche (16) aufweist, die einen Zwischenraum (10) zwischen dem Dosierkörper (8) und der Walzenoberfläche einer ersten der beiden Walzen (6) für den Durchtritt des spröden Mahlguts (2) festlegt,
**dadurch gekennzeichnet, dass**
die untere Begrenzungsfläche (16) des Dosierkörpers (8) an je einem auf die Längserstreckung des Walzenspalts (3) bezogen äußeren Abschnitt (18) vorspringend ist, so dass im Bereich dieser beiden äußeren Abschnitte (18) der Zwischenraum (19) zwischen dem Dosierkörper (8) und der Walzenoberfläche der ersten Walze (6) enger ist als der Zwischenraum (17) zwischen dem Dosierkörper (8) und der Walzenoberfläche der ersten Walze (6) im Bereich des zwischen den beiden äußeren Abschnitten (18) gelegenen mittleren Abschnitts (15) der unteren Begrenzungsfläche (16) des Dosierkörpers (8).

2. Aufgabevorrichtung (1) nach Anspruch 1,
**dadurch gekennzeichnet, dass**
jeder der beiden vorspringenden äußeren Abschnitte (18) der unteren Begrenzungsfläche (16) des Dosierkörpers (8) sich in Richtung der Längserstreckung des Walzenspalts (3) von dem jeweiligen Ende des Dosierkörpers (8) zur Mitte hin über eine Länge von bis zu 10 % der Gesamtlänge des Dosierkörpers (8) erstreckt.

3. Aufgabevorrichtung (1) noch einem der Ansprüche 1 oder 2,
**dadurch gekennzeichnet, dass**
das Dosierorgan (9) gegeben ist
- als ein Schieber-Dosierorgan (9), wobei der Dosierkörper (8) als ein im Wesentlichen plattenförmiger Dosierschieber (7) vorliegt, oder
- als ein Klappen-Dosierorgan (9), wobei der Dosierkörper (8) als eine im Wesentlichen plattenförmige Dosierklappe (13) vorliegt.

4. Aufgabevorrichtung (1) nach Anspruch 3,
**dadurch gekennzeichnet, dass**
die untere Begrenzungsfläche (16) des Dosierkörpers (8) im Bereich der beiden vorspringenden äußeren Abschnitte (18), bezogen auf eine gedachte vertikale Ausrichtung des Dosierkörpers (8), im Wesentlichen parallel zur horizontalen Mittelebene der beiden Walzen (6, 12) verläuft.

5. Aufgabevorrichtung (1) nach Anspruch 3,
**dadurch gekennzeichnet, dass**
die untere Begrenzungsfläche (16) des Dosierkörpers (8) im Bereich der beiden vorspringenden äußeren Abschnitte (18) jeweils zu den äußeren Enden des Dosierkörpers (8) hin abfallend verläuft, so dass in diesem Bereich der Abstand zwischen der unteren Begrenzungsfläche (16) des Dosierkörpers (8) und der Walzenoberfläche der ersten Walze (6) jeweils nach außen hin abnimmt.

6. Aufgabevorrichtung (1) nach einem der Ansprüche 1 bis 5,
**dadurch gekennzeichnet, dass**
die durch die beiden vorspringenden äußeren Abschnitte (18) der unteren Begrenzungsfläche (16) des Dosierkörpers (8) gegebenen vorspringenden Teile (11) des Dosierkörpers (8) beweglich mit dem restlichen Teil des Dosierkörpers (8) verbunden sind.

7. Aufgabevorrichtung (1) nach einem der Ansprüche 1 oder 2,
**dadurch gekennzeichnet, dass**
die durch die beiden vorspringenden äußeren Abschnitte (18) der unteren Begrenzungsfläche (16) des Dosierkörpers (8) gegebenen vorspringenden Teile (11) des Dosierkörpers (8) auf ihrer zum Strom des spröden Mahlguts (2) hin gelegenen Innenseite je einen konkav gewölbten Verlauf (20) in Richtung der Längserstreckung des Walzenspalts (3) zum jeweiligen Ende des Dosierkörpers (8) hin aufweisen.

## Claims

1. Feeding device (1) for feeding brittle grinding stock (2) onto a roll gap (3) formed between two rollers (6, 12) of a roller press (4), comprising
- a material feed chute (5) above the roll gap (3), and
- a feed control device (9) with a control element (8) for controlling the flow of brittle grinding stock (2) emerging from the feed chute (5) and flowing towards the roll gap (3),
wherein the control element (8) has a lower delimiting surface (16) which defines a clearance (10) between the control element (8) and the roller surface of a first of the two rollers (6) for the passage of the brittle grinding stock (2),
**characterized in that**
the lower delimiting surface (16) of the control element (8) projects at each outer section (18), relative to the longitudinal extent of the roll gap (3), such that in the region of these two outer sections (18), the clearance (19) between the control element (8) and the roller surface of the first roller (6) is narrower than the clearance (17) between the control element (8) and the roller surface of the first roller (6) in the area of the central section (15) of the lower delimiting surface (16) of the control element (8) located between the two outer sections (18).

2. Feeding device (1) according to claim 1,
**characterized in that**
each of the two projecting outer sections (18) of the lower delimiting surface (16) of the control element (8) extends from the respective end of the control element (8) towards the center in the direction of the longitudinal extent of the roll gap (3) over a length of up to 10% of the total length of the control element (8).

3. Feeding device (1) according to one of claims 1 or 2,
**characterized in that**
the feed control device (9) is provided
- as a slide-type feed control device (9), wherein the control element (8) is embodied as an essentially plate-shaped dosing slide (7), or
- as a flap-type feed control device (9), wherein the control element (8) is embodied as an essentially plate-shaped dosing flap (13).

4. Feeding device (1) according to claim 3,
**characterized in that**
the lower delimiting surface (16) of the control element (8), in the area of the two projecting outer sections (18), extends essentially parallel to the horizontal central plane of the two rollers (6, 12), with reference to an assumed vertical orientation of the control element (8).

5. Feeding device (1) according to claim 3,
**characterized in that**
the lower delimiting surface (16) of the control element (8), in the area of the two projecting outer sections (18), descends towards the outer ends of the control element (8), so that in this area, the distance between the lower delimiting surface (16) of the control element (8) and the roller surface of the first roller (6) decreases outwardly.

6. Feeding device (1) according to one of claims 1 to 5,
**characterized in that**
the projecting parts (11) of the control element (8) defined by the two projecting outer sections (18) of the lower delimiting surface (16) of the control element (8) are movably connected to the remaining part of the control element (8).

7. Feeding device (1) according to one of claims 1 or 2,
**characterized in that**
the projecting parts (11) of the control element (8) defined by the two projecting outer sections (18) of the lower delimiting surface (16) of the control element (8) each have a concavely curved profile (20) on their inner side facing the flow of the brittle grinding stock (2), in the direction of the longitudinal extent of the roll gap (3), towards the respective end of the control element (8).

## Revendications

1. Dispositif d'alimentation (1) destiné à alimenter un matériau à broyer cassant (2) dans un interstice de laminoir (3) formé entre deux cylindres (6, 12) d'une presse à cylindres (4), comprenant :
- une goulotte d'alimentation (5) située au-dessus de l'interstice de laminoir (3), et
- un dispositif de régulation d'alimentation (9) comportant un organe de régulation (8) destiné à réguler le flux de matériau à broyer cassant (2) sortant de la goulotte d'alimentation (5) et s'écoulant vers l'interstice de laminoir (3),
l'organe de régulation (8) comportant une surface inférieure de délimitation (16) qui définit un espace (10) entre l'organe de régulation (8) et la surface du cylindre d'un premier des deux cylindres (6), permettant le passage du matériau à broyer cassant (2),
**caractérisé en ce que**
la surface inférieure de délimitation (16) de l'organe de régulation (8) présente, à chacune de ses sections extérieures (18), par rapport à l'étendue longitudinale de l'interstice de laminoir (3), un dépassement, de sorte que, dans la zone de ces deux sections extérieures (18), l'espace (19) entre l'organe de régulation (8) et la surface du premier cylindre (6) est plus étroit que l'espace (17) correspondant dans la section centrale (15) de la surface inférieure de délimitation (16) située entre les deux sections extérieures (18).

2. Dispositif d'alimentation (1) selon la revendication 1,
**caractérisé en ce que**
chacune des deux sections extérieures saillantes (18) de la surface inférieure de délimitation (16) de l'organe de régulation (8) s'étend depuis l'extrémité correspondante de l'organe de régulation (8) vers le centre, dans la direction longitudinale de l'interstice de laminoir (3), sur une longueur allant jusqu'à 10 % de la longueur totale de l'organe de régulation (8).

3. Dispositif d'alimentation (1) selon l'une des revendications 1 ou 2,
**caractérisé en ce que**
le dispositif de régulation d'alimentation (9) est réalisé
- soit sous forme de dispositif de régulation à tiroir (9), l'organe de régulation (8) étant un tiroir de dosage (7) sensiblement en forme de plaque,
- soit sous forme de dispositif de régulation à clapet (9), l'organe de régulation (8) étant un clapet de dosage (13) sensiblement en forme de plaque.

4. Dispositif d'alimentation (1) selon la revendication 3,
**caractérisé en ce que**
la surface inférieure de délimitation (16) de l'organe de régulation (8), dans la zone des deux sections extérieures saillantes (18), s'étend sensiblement parallèlement au plan médian horizontal des deux cylindres (6, 12), en se référant à une orientation verticale supposée de l'organe de régulation (8).

5. Dispositif d'alimentation (1) selon la revendication 3,
**caractérisé en ce que**
la surface inférieure de délimitation (16) de l'organe de régulation (8), dans la zone des deux sections extérieures saillantes (18), s'incline respectivement vers les extrémités extérieures de l'organe de régulation (8), de sorte que, dans cette zone, la distance entre la surface inférieure de délimitation (16) de l'organe de régulation (8) et la surface du premier cylindre (6) diminue vers l'extérieur.

6. Dispositif d'alimentation (1) selon l'une des revendications 1 à 5,
**caractérisé en ce que**
les parties saillantes (11) de l'organe de régulation (8), définies par les deux sections extérieures saillantes (18) de la surface inférieure de délimitation (16), sont reliées de manière mobile à la partie restante de l'organe de régulation (8).

7. Dispositif d'alimentation (1) selon l'une des revendications 1 ou 2,
**caractérisé en ce que**
les parties saillantes (11) de l'organe de régulation (8), définies par les deux sections extérieures saillantes (18) de la surface inférieure de délimitation (16), présentent, sur leur face intérieure tournée vers le flux du matériau à broyer cassant (2), un profil incurvé concave (20) s'étendant, dans la direction longitudinale de l'interstice de laminoir (3), vers l'extrémité respective de l'organe de régulation (8).
